# FASCICULE DE BREVET EUROPEEN

(11) **EP 0 068 921 B1**
(45) Date de publication et mention de la délivrance du brevet: **14.08.1985**
(21) Numéro de dépôt: 82400957.5
(22) Date de dépôt: 25.05.1982
(51) Int. Cl.: A63C 9/085

(54) **Ensemble de fixation du pied d'un skieur sur un ski comportant une chaussure et une butée avant de fixation**
Bindungseinheit zur Halterung des Fusses eines Skifahrers auf einem Ski, die von einem Skistiefel und einem Vorderbacken gebildet wird
Binding-device for holding the foot of a skier upon a ski, comprising a ski-boot and a toe-binding

(30) Priorité: 30.06.1981 FR 8112819
(43) Date de publication de la demande: 05.01.1983
(73) Titulaire: Sté. Look Société Anonyme, 58004 Nevers Cedex (FR)
(72) Inventeur: Beyl, Jean, F-58000 Nevers (FR); Campillo, Christian, F-58600 Garchizy (FR); Cursillat, Jackie, F-58320 Pougues les Eaux (FR); Le Faou, Daniel, F-58640 Varennes Vauzelles (FR); Peyre, Henri, F-58000 Nevers (FR)
(74) Mandataire: Tony-Durand, Serge

## Description

La présente invention a pour objet un ensemble de fixation du pied d'un skieur sur un ski comportant une chaussure et une butée avant de fixation de ski, la semelle de ladite chaussure comportant une extrémité avant tronquée de sorte que la partie avant de sa tige est en surplomb en avant de ladite extrémité tronquée.

La butée de cet ensemble est du type comprenant une mâchoire formée de deux bras de retenue de la partie avant de la semelle, montés rotativement autour d'au moins un pivot vertical, et qui coopère avec un mécanisme élastique assurant normalement l'immobilisation des bras en position de retenue de la chaussure avec une force réglable, dite dureté propre de déclenchement.

Certaines butées avant de ce genre sont pourvues d'un organe palpeur adapté pour être en contact avec la partie avant de la chaussure, et pour agir sur le mécanisme élastique en cas de chute avant, afin d'en diminuer la dureté propre de déclenchement.

On connaît ainsi par le brevet français FR-A-2099849 une butée avant dont la dureté en torsion diminue en cas de chute vers l'avant, au moyen d'un organe sensible à l'accroissement de pression qui se produit lors de la chute avant tel qu'une membrane, ménagée sous l'emplacement du gros orteil du skieur. L'accroissement de pression dans cet organe est transmis au mécanisme de réglage de la dureté en torsion pour diminuer cette dureté.

Cette réalisation nécessite un dispositif detrans- mission compliqué entre le dessous de la semelle et le mécanisme de réglage de la dureté. De plus, un autre inconvénient de ce dispositif provient du fait qu'après un saut ou un passage sur une bosse, au moment où le skieur retombe à plat sur ses skis, l'organe sensible à la pression du pied est nécessairement actionné même si le skieur n'est pas en situation dangereuse. La diminution brutale de la dureté de déclenchement qui en résulte peut alors provoquer un déclenchement intempestif.

La demande de brevet allemand DE-A-2905837 décrit également une butée avant pourvue d'un organe palpeur sensible à la pression, disposé sous l'avant de la chaussure et pouvant être constitué par exemple par une poche souple remplie d'air reliée par une canalisation au mécanisme élastique, ou bien par des biellettes capables d'actionner une tringle coopérant avec un basculeur qui agit sur le mécanisme élastique en en diminuant la dureté lors d'une chute avant.

Ces réalisations présentent les mêmes inconvénients que celle du brevet français FR-A-2099849, notamment en raison du danger de déclenchement intempestif au passage d'une bosse. On connaît aussi par la première addition N_{°} 78.802 au brevet français N_{°} 1220819 une fixation comportant une tringlerie associée à un organe élastique, et agencée de façon que le soulèvement du talon de la chaussure provoque le relèvement de la tringlerie sous l'action de l'organe élastique de rappel, et corrélativement une diminution de la force avec laquelle est appliquée la pièce de retenue en torsion à l'avant de la fixation.

Cette réalisation est compliquée par le fait qu'elle nécessite l'agencement d'un mécanisme sous la chaussure. De plus, elle risque de se bloquer très facilement par l'accumulation de neige ou par le gel, en raison de la tringlerie compliquée disposée entre la chaussure et le ski.

L'invention a pour but de réaliser un ensemble de fixation, comprenant une butée avant conçue pour remédier à ces inconvénients et spécialement agencée pour coopérer avec une chaussure de ski dont la semelle comporte une extrémité avant tronquée, de sorte que la partie avant de sa tige est en surplomb en avant de ladite extrémité tronquée, cette chaussure faisant partie intégrante de l'ensemble de fixation selon l'invention. Une chaussure de ski de ce type est décrite par exemple dans le brevet français FR-A-2410447.

L'ensemble de fixation selon l'invention comporte une chaussure et une butée avant de chaussure de ski, comprenant une mâchoire formée de deux bras de retenue de la partie avant de la semelle de la chaussure dans l'axe du ski, montés rotativement autour d'au moins un pivot vertical et qui coopèrent avec un mécanisme élastique assurant normalement l'immobilisation des bras en position de retenue de la chaussure dans l'axe du ski avec une force réglable, dite dureté propre de déclenchement, et un organe palpeur adapté pour être en contact avec la chaussure et qui est déplaçable verticalement, de façon à s'abaisser sous la poussée de ladite chaussure pour agir sur le mécanisme élastique lors d'une chute avant en provoquant une diminution de la dureté propre de déclenchement latéral.

Cet ensemble de fixation est caractérisé en ce que la semelle de la chaussure comporte, de manière connue en soi, une extrémité avant tronquée de sorte que la partie avant de la tige de la chaussure est en surplomb en avant de ladite extrémité tronquée et en ce que l'organe palpeur de la butée est disposé au-dessous de la partie avant de la tige de la chaussure en effleurant cette partie avant pendant la pratique normale du ski.

Ainsi l'organe palpeur est placé directement au-dessus du mécanisme élastique, ce qui permet notamment de supprimer des pièces de transmission compliquées, et simplifie donc considérablement la réalisation du dispositif.

Dans une forme de réalisation de l'invention, dans laquelle le mécanisme élastique de la butée avant comporte un piston en U logé dans un boîtier de manière coulissante le long de l'axe du ski, et sollicité constamment par au moins un ressort contre un méplat de la mâchoire de retenue, l'organe palpeur est constitué par un étrier s'étendant transversalement au ski, pourvu de deux pattes latérales intercalées entre les côtés du piston et le boîtier et qui coopèrent avec des ergots latéraux du piston, de telle sorte que, pendant la pratique normale du ski, les ergots maintiennent l'étrier en position relevée par action sur ses pattes latérales, et qu'en cas de chute avant la partie avant de la tige fasse pivoter l'étrier vers le bas autour d'un axe transversal au ski et corrélativement les pattes de l'étrier exercent sur les ergots une poussée qui écarte le piston du méplat de la mâchoire.

En position normale pendant la pratique du ski, le piston poussé par le système élastique exerce constamment, par ses ergots latéraux, une pression sur les pattes de l'étrier, dont la branche transversale formant pédale est inclinée sur l'horizontale afin de permettre un basculement de l'ensemble de l'étrier.

Dans une seconde forme de réalisation possible, le piston est muni sur sa face en appui contre le méplat de la mâchoire, d'un doigt présentant une rampe inclinée, sur laquelle est placé en appui glissant un poussoir pourvu d'une rampe conjuguée et constituant l'organe palpeur, ce poussoir étant monté à coulisse verticalement autour du pivot fixe et sollicité élastiquement vers sa position relevée par le doigt du piston.

Lors d'une chute avant, la partie avant de la coque de la chaussure appuie sur le poussoir qui coulisse vers le bas le long du pivot et provoque, par glissement respectif des rampes du poussoir et du doigt, un écartement de ce dernier et du piston par rapport au méplat, ce qui entraîne une diminution de la dureté de déclenchement.

Cette forme de réalisation est également très simple et fiable, et ne risque pas non plus de s'encrasser par accumulation de neige ou de boue.

Suivant une particularité, l'invention prévoit également que le dessus de l'organe palpeur est constitué de plaquettes amovibles, réalisées en un matériau à faible coefficient de frottement.

En disposant d'un jeu de plaquettes de différentes épaisseurs, on peut ajuster la hauteur de l'organe palpeur par rapport à la chaussure de façon que la surface du palpeur se trouve presque au contact de la coque de la chaussure sans toutefois subir de pression de la part de celle-ci en dehors d'une chute avant.

D'autres particularités et avantages de l'invention apparaîtront au cours de la description qui va suivre, faite en référence aux dessins annexés sur lesquels on a représenté plusieurs formes de réalisation non limitatives de l'invention.
La fig. 1 est une vue en coupe longitudinale d'une première forme de réalisation de la butée avant selon l'invention, suivant I-I de la fig. 2, le palpeur étant relevé.
La fig. 2 est une vue de dessus et en coupe partielle horizontale avec arrachements suivant II-II de la fig. 1.
La fig. 3 est une vue en coupe verticale longitudinale et élévation partielle suivant III-III de la fig. 4, montrant l'organe palpeur abaissé lors d'une chute avant.
La fig. 4 est une vue de dessus partielle et en coupe suivant IV-IV de la fig. 3.
La fig. 5 est une vue en coupe longitudinale suivant V-V de la fig. 6 d'un second mode de réalisation de la butée avant selon l'invention, son palpeur étant en position relevée.
La fig. 6 est une vue de dessus partielle et en coupe horizontale suivant VI-VI de la fig. 5.
La fig. 7 est une coupe longitudinale suivant Vl I-VII de la fig. 8 montrant le poussoir abaissé lors d'une chute avant et le piston écarté de son méplat d'appui.
La fig. 8 est une vue de dessus partielle et en coupe horizontale suivant VIII-VIII de la fig. 7.
La fig. 9 est une vue en coupe longitudinale axiale suivant IV-IV de la fig. 10 d'une troisième forme de réalisation de la butée avant selon l'invention, son organe palpeur étant en position relevée.
La fig. 10 est une vue de dessus partielle et en coupe horizontale suivant X-X de la fig. 9.
La fig. 10a est un détail de la fig. 10 montrant le piston écarté de son méplat d'appui par suite d'une chute avant.
La fig. 11 est une vue en coupe longitudinale suivant XI-XI de la fig. 12 d'une quatrième forme de réalisation de la butée avant selon l'invention.
La fig. 12 est une vue de dessus partielle et en coupe avec arrachements suivant XII-XII de la fig. 11.
La butée avant de fixation de ski représentée aux fig. 1 à 4 est destinée à coopérer avec une chaussure de ski 1, dont la semelle 2 comporte une extrémité avant tronquée 2a. De ce fait, la partie avant 1 a de la tige de la chaussure 1 est en surplomb en avant de l'extrémité tronquée 2a.

L'avant du ski se trouve à la gauche des figures. La butée comprend une mâchoire 3 formée de deux bras 4 de retenue de la partie avant de la chaussure 1, et qui sont adaptés pour recevoir la partie avant tronquée 2a. La mâchoire 3 est montée rotativement autour d'un pivot vertical 5 fixé au ski 6, et coopère avec un mécanisme élastique 7 assurant normalement l'immobilisation des bras 4 en position de retenue de la chaussure 1 avec une force réglable, dite dureté propre de déclenchement.

Le mécanisme élastique 7 comporte, dans cet exemple, deux ressorts hélicoïdaux 8 placés à l'intérieur d'un piston 9 en U, présentant une branche transversale 9a maintenue par les ressorts 8 en appui contre un méplat 11 formé verticalement sur la mâchoire 3. Les ressorts 8 prennent appui sur une pièce 12 placée entre les branches latérales du piston 9, et qui est traversée par une vis 13 de réglage de la dureté des ressorts 8.

Le mécanisme élastique 7 est logé dans un boîtier 14 présentant, du côté de la mâchoire 3, une ouverture dans laquelle pénètre la mâchoire 3 de façon que son méplat 11 puisse effectivement venir au contact du piston 9. Des plaquettes 15 en matière plastique présentant de préférence de bonnes qualités de glissement sont intercalées entre les branches latérales du piston 9 et les parois du boîtier 14. Les plaquettes 15 peuvent être constituées par des cloisons verticales formant parties intégrantes de la plaque de base de la butée avant. Dans les plaquettes 15 sont formées des lumières 16 dont le rôle sera expliqué ci-après.

Le boîtier 14 est lui-même contenu dans un carter 17 de protection fixé au ski 6.

Suivant l'invention, la butée avant est pourvue d'un organe palpeur 18 disposé au-dessous de la partie avant 1a de la tige de la chaussure 1, en effleurant cette partie avant 1 a pendant la pratique normale du ski. Ce palpeur 18 est déplaçable verticalement de façon à s'abaisser sous la poussée de la partie avant 1 a lors d'une chute avant, en provoquant une diminution de la dureté de déclenchement du mécanisme élastique 7.

Plus précisément dans l'exemple décrit, l'organe palpeur 18 est constitué par un étrier s'étendant transversalement au ski 6, pourvu de deux pattes latérales 19 logées dans les lumières 16. Le piston 9 est muni de deux ergots 21 faisant saillie dans les lumières 16, au contact des pattes 19. Sous la poussée des ressorts 8, les ergots 21 exercent constamment une pression sur les pattes 19 tendant à maintenir celles-ci dans la position sensiblement verticale de la f ig. 1, à laquelle correspond une position relevée de la branche transversale de l'étrier 18.

L'étrier 18 est donc porté par le couvercle du boîtier 14, celui-ci présentant des ouvertures pour le passage des pattes 19. Les pattes 19 présentent, au niveau du couvercle du boîtier 14, des encoches 22 dans lesquelles viennent s'introduire le bord du couvercle du boîtier 14.

Les encoches 22 permettent à l'ensemble de l'étrier palpeur 18 de pivoter autour d'un axe transversal au ski 6 lorsque la partie avant 1 a de la chaussure appuie sur l'étrier 18.

Des moyens d'étanchéité appropriés tels que des soufflets, qui n'ont pas été représentés dans un but de simplification, peuvent être prévus pour éviter que de la neige ou de la glace ne pénètrent d'une part entre la partie transversale formant pédale du palpeur 18 et le dessus du carter 17, d'autre part à l'intérieur du boîtier 14.

La partie avant de la semelle 2 repose sur une plaquette 23 à faible coefficient de friction, portée par la plaque de base de la butée avant.

Sur le dessus de l'étrier 18 est fixée une plaquette 24 également à faible coefficient de friction (par exemple PTFE). Il est avantageux de prévoir un montage amovible de la plaquette 24, par exemple par clipsage, la plaquette pouvant dans ce cas être remplacée par une plaquette d'épaisseur différente pour tenir compte des différences inévitables des dimensions des différentes chaussures et de leur usure. Il est en effet important que le palpeur 18 ne soit pas sollicité durant la pratique normale du ski mais seulement en cas d'inclinaison du skieur vers l'avant.

Le fonctionnement de la butée avant qui vient d'être décrite est le suivant.

Pendant la pratique normale du ski, l'organe palpeur et la chaussure 1 sont dans les positions respectives de la fig. 1. La branche transversale du palpeur 18 est inclinée sur l'horizontale, et son bord supérieur effleure la partie frontale avant 1 a de la chaussure. Lors d'une chute avant (fig. 3 et 4), la partie avant 1 a en surplomb de la chaussure 1 exerce sur l'étrier palpeur 18 une poussée vers le bas, de sorte que l'étrier 18 bascule autour de l'axe transversal reliant les encoches 22, jusqu'à la position visible aux fig. 3 et 4.

Au cours du basculement de l'étrier 18, les pattes 19 pivotent et exercent de ce fait sur les ergots 21 une force dirigée vers l'avant du ski, qui fait avancer légèrement le piston 9 par rapport au méplat 11 en comprimant les ressorts 8, comme on le voit aux fig. 3 et 4. La mâchoire 4 peut donc pivoter librement sur une certaine course angulaire. Des essais ont montré que cette liberté de débattement initial de la mâchoire autour de son pivot vertical 5 compensait les frottements parasitaires apparaissant entre l'avant de la chaussure et la plaquette 23 ainsi qu'entre l'avant de la chaussure et la mâchoire 4 par suite de l'inclinaison du skieur vers l'avant, si bien que la dureté de déclenchement de la butée avant en torsion est maintenue à peu près constante, quelle que soit l'inclinaison du skieur vers l'avant.

La butée avant selon l'invention apporte par conséquent une très haute sécurité dans les ch utes combinées avant torsion.

En cas de chute avant pure, le palpeur 18 s'enfonçant, l'échappement de la chaussure hors de la talonnière (non représentée) n'est évidemment pas contrarié.

Dès qu'ont cessé les efforts anormaux apparus en cours de ski ou dès que la chaussure a quitté la fixation, les ressorts 8 agissent sur les pattes 19 par l'inermédiaire des ergots 21 pour ramener le palpeur 18 dans sa position initiale des fig. 1 et 2.

Il serait également possible de prévoir un petit ressort additionnel pour aider au relevage du palpeur 18.

Le dispositif palpeur selon l'invention est très simple et très efficace tout en étant peu coûteux grâce au fait qu'il est incorporé à la butée avant elle-même, à laquelle il n'est donc pas relié par des moyens compliqués tels que des tringleries.

Dans la seconde forme de réalisation illustrée aux fig. 5 à 8, le palpeur 27 est constitué par un poussoir monté à coulisse verticalement autour du pivot fixe 28. Le poussoir 27 est donc creux comme on le voit sur la fig. 5, tandis que la tête du pivot 28 est pourvue d'une collerette 29 en saillie, servant de butée d'arrêt en hauteur au poussoir 27.

Ce dernier et le pivot 28 sont logés dans une cavité 31 formée dans la mâchoire 26 et évasée vers l'avant du ski, les deux becs ainsi agencés se terminant par des cames ou méplats verticaux 33 sur lesquels vient prendre appui la branche transversale 9a du piston 9, poussé par les ressorts 8. La mâchoire 26 est pourvue de deux bras 32 de retenue de la chaussure similaires aux bras 4.

Le piston 9 est muni, sur sa face en appui contre le méplat 33, d'un doigt central 34 présentant une rampe 34a inclinée, sur laquelle est placée en appui glissant une rampe conjuguée 27a formée à l'extrémité inférieure du poussoir 27, en l'occurrence une partie conique.

Par ailleurs, cette butée avant est identique à celle des fig. 1 à 4.

On notera que la partie avant 1 a de la coque de la chaussure est pourvue d'un insert de renforcement 1 b destiné à venir en contact avec le poussoir 27 de manière à éviter une déformation de la paroi de la coque 1 a à cet endroit. L'insert 1 b présente de préférence de bonnes caractéristiques de glissement.

Le fonctionnement de la butée avant des fig. 5 à 8 est le suivant. Pendant la pratique normale du ski, le poussoir 27 est maintenu en position relevée par le doigt 34 solidaire du piston 9, et ce par l'intermédiaire des rampes correspondantes 34a, 27a.

En cas de chute avant, la partie 1 a de la chaussure appuie, par l'intermédiaire du renfort 1 b, sur le poussoir 27. Ce dernier coulisse verticalement vers le bas le long du pivot 28. La rampe 27a repousse vers l'avant du ski la rampe 34a portée par le doigt 34, si bien que le piston 9 est écarté du méplat 33.

Au terme de ce mouvement, le poussoir 27, le piston 9 et la chaussure 1 sont dans les positions illustrées aux fig. 7 et 8, dans lesquelles la dureté propre de déclenchement du mécanisme élastique est abaissé puisque le piston 9 n'est plus en appui contre le méplat 33 (fig. 7 et 8). Cela permet de compenser les frottements parasitaires, si bien que la dureté globale d'ouverture de la butée avant reste pratiquement inchangée.

Dans la troisième forme de réalisation de la butée avant illustrée aux fig. 9, 10 et 1 Oa, la mâchoire 35 est solidaire du corps 36 de la butée, à l'intérieur duquel est logé le mécanisme élastique 7, 9. Le corps 36 est monté rotativement sur un pivot vertical fixe 37 présentant un méplat 37a contre lequel s'applique la branche transversale 9a du piston 9. Une vis de réglage 13 vissée dans le corps 36 permet de modifier la dureté de déclenchement exercée par les ressorts 8 constituant le système élastique 7.

Dans le pivot fixe 37 sont montés un coulisseau 38 en forme de coin qui est guidé pour se déplacer suivant l'axe du ski ainsi qu'un palpeur constitué par un poussoir 39 à tête élargie 41, mobile verticalement suivant l'axe du pivot 37.

L'extrémité inférieure du poussoir 39 présente un pan incliné 39a qui s'appuie contre un plan incliné complémentaire 38a formé sur le coulisseau 38.

Le coulisseau 38, qui en vue de dessus présente la forme d'un T, débouche vers l'avant du ski par son extrémité élargie dans le méplat 37a, en face de la branche transversale 9a du piston 9.

A ce niveau la largeur d du coulisseau 38 est inférieure à la largeur D du méplat 37a (fig. 10a).

Lors d'une chute avant, l'avancée 1 a de la coque de la chaussure appuie sur la tête 41 du poussoir 39 qui coulisse verticalement vers le bas dans le pivot 37 en faisant avancer le coulisseau 38 grâce aux rampes 39a et 38a. Le piston 9 est donc écarté du méplat 37a de largeur D et porte maintenant contre la face avant de largeur d du coulisseau 38. En raison de la diminution du bras de levier (qui a passé de D à d), le couple de déclenchement de la butée avant est par conséquent réduit, ce qui permet de compenser les efforts parasitaires dus aux frottements.

Le quatrième mode de réalisation de la butée avant représentée aux fig. 11 et 12 comprend deux bras 42 indépendants, montés chacun à pivotement autour d'un axe vertical 43. Les bras 42 sont chacun pourvus d'un nez 44, nez dirigés l'un vers l'autre, et qui viennent s'introduire dans une gorge annulaire 45 formée dans la tête 46 d'un tirant 47 disposé axialement au ski 6.

La tige 48 du tirant 47 est guidée dans une collerette 51 formée à l'arrière du corps de butée fixe 49. La partie avant de la tige 48 est pourvue d'un filetage et est vissée sur une pièce 53 guidée en translation dans le corps 49 pour se déplacer suivant l'axe du ski. Un ressort de compression 52 logé dans le corps 49, et prenant appui contre le fond arrière de celui-ci, agit sur la pièce 53 pour appliquer fortement la tête 46 du tirant contre la collerette 51 et, corrélativement, maintenir les bras 42 en position de retenue de la chaussure.

Ce type de butée avant est bien connu et se trouve dans le commerce. Conformément à l'invention, la butée avant est équipée d'un organe palpeur. Celui-ci est constitué par une pédale 54 articulée autour d'un axe transversal 55 porté par le corps 49 et situé au-dessus de la gorge annulaire 45. La pédale 54 comporte une branche transversale 56 située à une certaine hauteur au-dessus du couvercle du boîtier 49, de façon à être pratiquement en contact avec la partie 1 a de la coque de la chaussure, ainsi qu'une extension inférieure 57 en forme de nez, venant s'engager dans la gorge 45.

Comme dans les réalisations précédentes, le dessus de la pédale 54 est avantageusement garni d'une plaquette 58 en matériau à faible coefficient de frottement éventuellement interchangeable.

Dans ces conditions, pendant la pratique normale du ski, le palpeur 54 est dans la position illustrée aux fig. 11 et 12, relevée au-dessus du boîtier 49 et ne subissant aucune pression de la chaussure. Lors d'une chute avant, la partie avant 1 a en surplomb de la chaussure appuie sur la pédale 54 qui pivote autour de l'axe 55, de sorte que l'extension inférieure 57 entraîne la tête 46 du piston 47 en direction de la chaussure, c'est-à-dire dans la direction qui facilite l'écartement des bras 42 et l'échappement de la chaussure.

Ce résultat est rendu possible par le fait que la branche transversale 56 de la pédale 54 s'étend vers l'avant du ski par rapport à l'axe de pivotement 55.

Après échappement de la chaussure, le ressort de rappel 52 ramène l'ensemble du mécanisme et le palpeur 54 à leur position initiale.

L'invention n'est pas limitée aux différentes formes de réalisation décrites ci-dessus et peut comporter de nombreuses variantes d'exécution. Ainsi, les organes palpeurs décrits peuvent être réalisés de toute autre manière équivalente, dans la mesure où ils restent mobiles verticalement sous la pression exercée par la partie avant en surplomb de la tige de la chaussure tronquée, en provoquant un abaissement de la dureté de déclenchement de la butée.

C'est ainsi, par exemple, qu'il serait possible de prévoir un réglage du rapport de démultiplication entre la force verticale exercée sur le palpeur et la force horizontale qui en résulte sur le piston du mécanisme élastique. Cela pourrait être réalisé dans le cas de la première forme de réalisation en prévoyant des moyens pour faire varier l'axe de basculement du palpeur 18 contre le couvercle du boîtier 14, par exemple en prévoyant plusieurs encoches 22 sur chacune des pattes 19.

Il serait possible d'équiper le dessus de l'organe palpeur d'organes de roulement (aiguilles ou galets) à la place d'une plaquette de glissement.

## Revendications

1. Ensemble de fixation du pied d'un skieur sur un ski comportant une chaussure (1 ) et une butée avant de fixation de ski, comprenant une mâchoire (3, 26, 35) formée de deux bras (4, 32, 42) de retenue de la partie avant (2a) de la semelle (2) de la chaussure (1 ) dans l'axe du ski, montés rotativement autour d'au moins un pivot vertical (5,28,37, 43) et qui coopèrent avec un mécanisme élastique assurant normalement l'immobilisation des bras (4,32,42) en position de retenue de la chaussure (1 ) dans l'axe du ski avec une force réglable, dite dureté propre de déclenchement, et un organe palpeur (18, 27, 39, 54) adapté pour être en contact avec la chaussure (1) etqui est déplaçable verticalement, de façon à s'abaisser sous la poussée de ladite chaussure (1 ) pour agir sur le mécanisme élastique lors d'une chute avant en provoquant une diminution de la dureté propre de déclenchement latéral, caractérisé en ce que la semelle (2) de la chaussure (1 ) comporte, de manière connue en soi, une extrémité avant tronquée (2a) de sorte que la partie avant (1 a) de la tige de la chaussure (1 ) est en surplomb en avant de ladite extrémité tronquée (2a) et en ce que l'organe palpeur (18, 27, 39, 54) de la butée est disposé au-dessous de la partie avant (1 a) de la tige de la chaussure (1 ) en effleurant cette partie avant (1 a) pendant la pratique normale du ski.

2. Ensemble de fixation selon la revendication 1, dans lequel le mécanisme élastique comporte un piston en U (9) logé dans un boîtier (14) de manière coulissante le long de l'axe de ski (6), et sollicité constamment par au moins un ressort (8) contre un méplat (11) de la mâchoire de retenue (3), caractérisé en ce que l'organe palpeur (18) est constitué par un étrier s'étendant transversalement au ski (6), pourvu de deux pattes latérales (19) intercalées entre les côtés du piston (9) et le boîtier (14) et qui coopèrent avec des ergots latéraux (21 ) du piston (9) de telle sorte que, pendant la pratique normale du ski, les ergots (21 ) maintiennent l'étrier (18) en position relevée par action sur ses pattes latérales (19), et que en cas de chute avant la partie avant (1 a) de la tige fasse pivoter l'étrier (18) vers le bas autour d'un axe transv&rsa: au ski (6) et corrélativement les pattes (19) de l'étrier (18) exercent sur les ergots (21 ) une poussée qui écarte le piston (9) du méplat (11) de la mâchoire (3).

3. Ensemble de fixation selon la revendication 1, dans lequel le mécanisme élastique comporte un piston (9) en U logé dans un boîtier (14) de manière coulissante le long de l'axe du ski (6) et sollicité constamment par au moins un ressort (8) contre un méplat (33) de la mâchoire (26), caractérisé en ce que le piston (9) est muni, sur sa face en appui contre le méplat de la mâchoire, d'un doigt (34) présentant une rampe inclinée (34a) sur laquelle est placé en appui glissant un poussoir (27) pourvu d'une rampe conjuguée (27) étant monté à coulisse verticalement autour du pivot fixe (28) et sollicité élastiquement vers sa position relevée par le doigt (34) du piston (9).

4. Ensemble de fixation selon la revendication 1, dans lequel la mâchoire de retenue (35) est solidaire d'un boîtier (36), l'ensemble étant monté rotativement autour du pivot vertical (37) sur lequel est formé un méplat (37a) contre lequel est sollicité le piston (9) du mécanisme élastique, caractérisé en ce que l'organe palpeur est constitué par un poussoir (39) monté coulissant verticalement dans le pivot fixe (37), et qui coopère avec un coulisseau (38) monté dans le pivot fixe (37) entre le poussoir et le piston (9), l'extrémité inférieure du poussoir (39) présentant une rampe inclinée (39a) d'appui glissant contre une rampe (38a) correspondante du coulisseau (38).

5. Ensemble de fixation selon la revendication 4, caractérisé en ce que le coulisseau (38) présente une face d'appui avec le piston (9) dont la largeur (d) est inférieure à la largeur (D) du méplat (37a).

6. Ensemble de fixation selon la revendication 1, dans lequel la mâchoire est constituée de deux bras (42) montés chacun à pivotement autour d'un axe vertical (43) et qui sont en prise avec un tirant central (47) sollicité par un organe élastique (52), caractérisé en ce que l'organe palpeur est formé par une pédale (54) articulée sur un axe transversal (55) porté par un boîtier (49) contenant l'organe élastique (52), et cette pédale (54) est munie d'une extension inférieure (57) engagée dans le tirant de telle sorte que le basculement de la pédale (54), lors d'une chute avant, entraîne le tirant (47) par l'intermédiaire de ladite extension (57), dans la direction qui facilite l'ouverture des bras (42), c'est-à-dire vers la chaussure (1 ).

7. Ensemble de fixation selon l'une quelconque des revendications 1 à 6, caractérisé en ce que le dessus de l'organe palpeur (18, 27, 54) comporte des plaquettes de glissement, éventuellement amovibles (24, 58).

## Claims

1. Ski-binding assembly for fastening a skier's foot on a ski, comprising a boot (1) and a ski-binding toe abutment member including a jaw unit (3, 26, 35) formed by two arms (4,32,42) for retaining the front portion (2a) of the sole (2) of the boot (1) in the axis of the ski, which are rotatably mounted on at least one vertical pivot (5,28,37,43) and which cooperate with a resilient mechanism which normally serves to lock the arms (4, 32, 42) in a position for retaining the boot (1 ) in the axis of the ski with an adjustable force or so-called inherent stiffness of release, and a feeler element (18, 27, 39, 54) which is adapted to be in contact with the boot (1) and which is vertically displaceable in such a manner as to move downwards under the thrust exerted by said boot (1) in order to produce action on the resilient mechanism in the event of a forward fall while producing a reduction in the inherent stiffness of lateral release, characterized in that the sole (2) of the boot (1) is provided in a manner known per se with a truncated front end (2a), with the result that the front portion (1 a) of the upper of the boot (1 ) is in an overhung position in front of said truncated end (2a) and that the feeler element (18, 27, 39, 54) of the toe abutment member is placed beneath the front portion (1 a) of the upper of the boot (1) in close proximity to this front portion (1 a) while normal skiing is in progress.

2. Ski-binding assembly in accordance with claim 1, wherein the resilient mechanism comprises a U-shaped piston (9) which is housed within a box unit (14) so as to be capable of displacement in sliding motion along the axis of the ski (6) and is continuously urged by at least one spring (8) against a flat bearing surface (11) of the retaining jaw unit (3), characterized in that the feeler element (18) is constituted by a yoke which extends transversely with respectto the ski (6) and is provided with two lateral arms (19) which are interposed between the sides of the piston (9) and the box unit (14) and which cooperate with lateral lugs (21 ) of the piston (9) so that, under normal skiing conditions, the lugs (21 ) maintain the yoke (18) in the raised position by producing action on its lateral arms (19) and that, in the event of a forward fall, the front portion (1 a) of the boot-upper causes a downward pivotal displacement of the yoke (18) about an axis transverse to the ski (6) and the arms (19) of the yoke (18) exert cor- relatively on the lugs (21 ) a thrust which moves the piston (9) away from the flat bearing face (11 ) of the jaw unit (3).

3. Ski-binding assembly in accordance with claim 1, in which the resilient mechanism comprises a U-shaped piston (9) which is housed within a box unit (14) so as to be capable of displacement in sliding motion along the axis of the ski (6) and is continuously urged by at least one spring (8) against a flat bearing surface (33) of the jaw unit (26), characterized in that the piston (9) is provided on that face which is applier against the flat bearing face of the jaw unit with a lug (34) having an inclined ramp (34a) against which is slidably applied a push-member (27) provided with a corresponding ramp (27a) and constituting the feeler element, this push-member (27) being slidably mounted around the stationary pivot (28) and resiliently urged to its raised position by the lug (34) of the piston (9).

4. Ski-binding assembly in accordance with claim 1, in which the retaining jaw unit (35) is rigidly fixed to a box unit (36), the complete assembly being rotatably mounted on the vertical pivot (37) on which is formed a flat portion (37a) against which the piston (9) of the resilient mechanism is applied, characterized in that the feeler element is constituted by a push-member (39) which is mounted for vertical sliding motion within the stationary pivot (37) and which cooperates with a slide-block (38) mounted within the stationary pivot (37) between the push-member and the piston (9), the lower end of the push-member (39) being provided with an inclined bearing ramp (39a) slidably applied against a corresponding inclined bearing ramp (38a) of the slide-block (38).

5. Ski-binding assembly in accordance with claim 4, characterized in that the slide-block (38) has a face which bears on the piston (9) and the width (d) of which is smaller than the width (D) of the flat portion (37a).

6. Ski-binding assembly in accordance with claim 1, in which the jaw unit is constituted by two arms (42) which are each mounted for pivotal displacement about a vertical axis (43) and which are engaged with a central tie-bolt (47) actuated by a resilient member (52), characterized in that the feeler element is formed by a pedal (54) pivotally mounted on a cross-pin (55) carried by a casing (49) which contains the resilient member (52), and this pedal (54) is provided with a lower extension (57) engaged in the tie-bolt so that a pivotal displacement of the pedal (54) at the time of a forward fall produces a displacement of the tie-bolt (47) by means of said extension (57) in a direction which facilitates opening-out of the arms (42), that is to say towards the boot (1).

7. Ski-binding assembly in accordance with any one of claims 1 to 6, characterized in that the top face of the feeler element (18, 27, 54) is fitted with small slide-plates which may be detachable (24,58).

## Patentansprüche

1. Bindungseinheit zur Halterung des Fusses eines Skifahrers auf einem Ski, die von einem Skistiefel (1 ) und einem Skibindungsvorderteil gebildet wird,
- mit einem Backen (3, 26, 35) zur Halterung des vorderen Teils (2a) der Sohle (2) des Skistiefels (1 ) in der Achse des Skis (6), der aus zwei Armen (4, 32, 42) besteht, die um wenigstens einen vertikalen Zapfen (5,28,37,43) drehbar montiert sind und die mit einer elastischen Vorrichtung zusammenwirken, welche die Arme (4, 32, 42) im Normalzustand mit einer regulierbaren, als Eigenauslösehärte bezeichneten Kraft in einer Position festlegt, bei der der Skistiefel (1) in der Achse des Skis gehalten wird,
- sowie mit einem Tastorgan (18, 27, 39, 54), das mit dem Skistiefel in Kontakt gebracht werden kann und vertikal derart verschiebbar ist, dass es bei einem Vorwärtssturz durch den von dem Skistiefel (1 ) ausgeübten Druck abgesenkt wird und dabei auf die elastische Vorrichtung einwirkt und die seitliche Eigenauslösehärte herabsetzt, dadurch gekennzeichnet,
- dass die Sohle (2) des Skistiefels (1 ) in ansich bekannter Weise ein verkürztes vorderes Ende (2a) besitzt, so dass der Vorderteil (1a) des Skistiefelschaftes nach vorn über das verkürzte Ende (2a) der Sohle hinausragt,
- und dass das Tastorgan (18, 27, 39, 54) des Skibindungsvorderteils unter dem Vorderteil (1 a) des Skistiefelschaftes angeordnet ist und diesen Vorderteil (1 a) während des normalen Skilaufs leicht berührt.

2. Bindungseinheit nach Anspruch 1, bei der die elastische Vorrichtung einen U-förmigen Kolben (9) umfasst, der in einem Gehäuse (14) in Achsenrichtung des Skis (6) gleitbar aufgenommen und von wenigstens einer Feder (8) konstant gegen eine Abflachung (11) des Backens (3) vorgespannt ist, dadurch gekennzeichnet, dass das Tastorgan (18) von einem Bügel (18) gebildet ist, der sich quer zum Ski (6) erstreckt und zwei seitliche Klammern (19) besitzt, die zwischen die Seiten des Kolbens (9) und das Gehäuse (14) gefügt sind und mit seitlichen Vorsprüngen (21) des Kolbens (9) derart zusammenwirken, dass diese Vorsprünge (21) während des normalen Skilaufs den Bügel durch Einwirkung auf seine seitlichen Klammern (19) in angehobener Position halten und dass der Vorderteil (1 a) des Skistiefelschaftes den Bügel (18) bei einem Vorwärtssturz um eine quer zum Ski (6) verlaufende Achse nach unten dreht, wodurch die Klammern (19) des Bügels (18) auf die Vorsprünge (21) einen Druck ausüben, durch den der Kolben (9) von der Abflachung (11) des Backens (3) weggeführt wird.

3. Bindungseinheit nach Anspruch 1, bei der die elastische Vorrichtung einen U-förmigen Kolben (9) umfasst, der in einem Gehäuse (14) in Achsenrichtung des Skis (6) gleitbar aufgenommen und von wenigstens einer Feder (8) gegen eine Abflachung (33) des Backens (26) vorgespannt ist, dadurch gekennzeichnet, dass der Kolben (9) an der Seite, mit der er sich gegen die Abflachung (33) des Backens (26) abstützt, einen Finger (34) mit einer geneigten Rampenfläche (34a) aufweist, auf der sich ein mit einer konjungierten Rampenfläche (27) versehener Druckknopf (27) gleitend abstützt, der das Tastorgan bildet und der auf dem festen Zapfen (28) vertikal gleitbar montiert und durch den Finger (34) des Kolbens (9) elastisch in seine angehobene Position vorgespannt ist.

4. Bindungseinheit nach Anspruch 1, bei der der Backen (35) integraler Bestandteil eines Gehäuses (36) ist und bei der an dem vertikalen Zapfen (37), um welchen die aus Backen und Gehäuse bestehende Einheit drehbar ist, eine Abflachung (37a) ausgebildet ist, gegen die der Kolben (9) der elastischen Vorrichtung vorgespannt ist, dadurch gekennzeichnet, dass das Tastorgan von einem in dem feststehenden Zapfen (37) vertikal gleitbaren Druckknopf (39) gebildet ist, der mit einem in dem feststehenden Zapfen (37) zwischen dem Druckknopf und dem Kolben (9) montierten Schieber (38) zusammenwirkt, und dass das untere Ende des Druckknopfes (39) eine geneigte Rampenfläche (39a) besitzt, die sich gleitend gegen eine korrespondierende Rampenfläche (38a) des Schiebers (38) abstützt.

5. Bindungseinheit nach Anspruch 4, dadurch gekennzeichnet, dass der Schieber (38) eine Stützfläche besitzt, mit der er sich an dem Kolben (9) abstützt und deren Breite (d) kleiner ist als die Breite (D) der genannten Abflachung (37a).

6. Bindungseinheit nach Anspruch 1, bei der der Backen aus zwei Armen (42) besteht, von denen jeder um eine vertikale Achse (43) schwenkbar montiert ist und die mit einer von einem elastischen Organ (52) vorgespannten zentralen Stande (47) im Eingriff stehen, dadurch gekennzeichnet, dass das Tastorgan von einem Pedal (54) gebildet ist, das auf einer von einem das elastische Organ (52) enthaltenden Gehäuse (49) getragenen transversalen Achse schwenkbar montiert ist und das (54) einen unteren Ansatz (57) besitzt, der mit der Stange (47) derart in Eingriff steht, dass die Schwenkbewegung des Pedals (54) bei einem Vorwärtssturz die Stange (47) durch den genannten Ansatz (57) in der Richtung, inder sie ein leichteres Öffnen der Arme (42) ermöglicht, d.h. in Richtung auf den Skistiefel (1) hin, mitreisst.

7. Bindungseinheit nach einem der Ansprüche 1 bis 6, dadurch gekennzeichnet, dass an der oberseite des Tastorgans (18, 27, 54), ggf. austauschbare, Gleitplatten (24, 58) vorgesehen sind.
